# EUROPÄISCHE PATENTSCHRIFT

(11) **EP 0 521 047 B1**
(45) Veröffentlichungstag und Bekanntmachung des Hinweises auf die Patenterteilung: **05.01.1994**
(21) Anmeldenummer: 91906315.6
(22) Anmeldetag: 13.03.1991
(51) Int. Cl.: B41J 2/165

(54) **SAUG- UND ABDECKEINRICHTUNG FÜR TINTENDRUCKKÖPFE EINER MEHRFARBEN-TINTENDRUCKEINRICHTUNG**
ASPIRATION AND COVER DEVICE FOR INK JET PRINTING HEADS IN A MULTI-COLOUR INK JET PRINTER
DISPOSITIF D'ASPIRATION ET DE RECOUVREMENT POUR TETES D'IMPRESSION D'UNE IMPRIMANTE POLYCHROME

(30) Priorität: 20.03.1990 EP 90105266
(43) Veröffentlichungstag der Anmeldung: 07.01.1993
(73) Patentinhaber: MANNESMANN Aktiengesellschaft, 40027 Düsseldorf (DE)
(72) Erfinder: KIRNER, Wilhelm, D-8011 Anzing (DE); THOMA, Lorenz, D-8121 Raisting (DE)
(74) Vertreter: Meissner, Peter E., Dipl.-Ing.
(86) Internationale Anmeldenummer: DE9100226
(87) Internationale Veröffentlichungsnummer: WO9114576

(56) Entgegenhaltungen:
- DE-A- 3 316 474
- DE-A- 3 611 333
- FR-A- 2 524 844
- Patent Abstracts of Japan, Vol. 13, No. 122 (M-807)(3470), 27 March 1989, JP-A-63295265
- Patent Abstracts of Japan, Vol. 9, No. 330 (M-442)(2053), 25 December 1985, JP-A-60162656

## Beschreibung

Die Erfindung betrifft eine Saug- und Abdeckeinrichtung zum Absaugen von Tinte aus Tintendruckköpfen einer Mehrfarben-Tintendruckeinrichtung gemäß dem Oberbegriff des Anspruchs 1.

Tintendruckeinrichtungen sind neben einer Vielzahl von anderen Druckgeräten von zunehmendem Intresse für den Anwender geworden. Dabei ist das Leistungsmerkmal, farbig drucken zu können, für verschiedene Anwendungsgebiete von großer Wichtigkeit.

Die in einem Mehrfarben- oder Color-Tintendruckkopf eingesetzten Schreibflüssigkeiten, vorzugsweise Tinten der Farben Gelb, Cyan, Magenta und Schwarz (DE-A1-37 36 916), können bei langeren Schreibpausen eintrocknen. Um das zu verhindern, sind sogenannte Rinigungs- und Dichtstationen bzw. Saug-Regeneriereinrichtungen vorgesehen, die auch dazu verwendet werden, Verschmutzungen an den Düsenaustrittsöffnungen des Tintendruckkopfes in der Tintendruckeinrichtung zu beseitigen. Hierzu werden die Tintendruckköpfe in regelmäßigen Abständen gereinigt und bei längeren Schreibpausen der Tintendruckeinrichtung abgedichtet. Die Reinigungs- und Dichtstation weist hierzu eine Saug- und Abdeckeinrichtung auf.

Bei Druckeinrichtungen, die nach dem Unterdruckprinzip arbeiten, verhindert üblicherweise ein Tintenmeniskus an den Düsenaustrittsöffnungen ein Eindringen von Luft in den Tintenversorgungsbereich der Tintendruckköpfe. Saug- und Abdeckeinrichtungen können derartige Sperrmenisken zerstören, indem sie Luft in die Tintenaustrittsöffnungen drücken. Dieses erfordert unter Umständen zusätzliche Entlüftungsprozeduren.

Aus den DE-A1-33 16 474, DE-A1-33 16 968, DE-A1-36 04 373, DE-A1-36 11 333, DE-A1-36 33 239, DE-A1-37 26 671, DE-A1-38 10 698 und EP-A1-0 094 220 ist jeweils eine Reinigungsund Dichtstation bzw. eine Saug-Regeneriereinrichtung für Tintendruckköpfe in Tintendruckeinrichtungen bekannt, mit der auf unterschiedliche Art und Weise Düsenaustrittsöffnun- gen der Tintendruckköpfe gereinigt, gespült und diese für längere Schreibpausen der Tintendruckeinrichtungen abgedichtet werden.

Aus der FR-A-2 524 844 ist eine Saug- und Abdeckeinrichtung der eingangs genannten Art für Farbdrucker bekannt, bei der grundsätzlich die Gefahr besteht, daß beim Reinigen und Abdichten im Bereich der Düsenaustrittsöffnungen Tintenflüssigkeiten verschiedener Farben gemischt werden. Dies führt zu Störungen des Druckbildes, verursacht unnötige Standzeiten der Druckeinrichtungen und erfordert zusätzliche Reinigungsvorgänge. Zur Vermeidung dieser Störungen enthält die aus der FR-2 524 844 bekannte Saug- und Abdeckeinrichtung eine ventilartige Vorrichtung.

Eine nach dem Unterdruckprinzip arbeitende Saug- und Abdeckeinrichtung, auf die im folgenden ausdrücklich Bezug genommen wird, ist in der internationalen, am 25.07.91 nachveröffentlichten Anmeldung WO 91/10570 beschrieben, die die Priorität der europäischen Patentanmeldung 90 100 373.1 beansprucht. Auch dort kann jedoch das Problem auftreten, daß beim Absaugen der Tinte aus den Tintendruckköpfen diese sich in einem Druckausgleichssystem der Saug- und Abdeckeinrichtung vermischt und dadurch insbesondere bei zu reinigenden Color-Tintendruckköpfen infolge der Vermischung Druckbildstörungen auftreten können.

Der vorliegenden Erfindung liegt die Aufgabe zugrunde, eine Saug- und Abdeckeinrichtung zum Absaugen von Tinte aus Color-Tintendruckköpfen einer Tintendruckeinrichtung aufzubauen, bei der ein Farbmischen der aus den Tintendruckköpfen gesaugten Tinte in einem Druckausgleichssystem der Saug- und Abdeckeinrichtung verhindert wird.

Diese Aufgabe wird durch die in dem Patentanspruch 1 angegebenen Merkmale gelöst.

Vorteilhafte Ausführungsformen der Erfindung sind in den Unteransprüchen angegeben.

Ein Ausführungsbeispiel der Erfindung wird anhand der Zeichnungen in den Figuren 1 bis 4 erläutert. Es zeigen:
Figur 1 eine Draufsicht auf eine Tintendruckeinrichtung,
Figur 2 den Aufbau einer Saug- und Abdeckkappe,
Figur 3 die Saug- und Abdeckkappe in einer Schnittdarstellung,
Figur 4 den Aufbau eines Trägerteils der Saug- und Abdeckkappe in einer Rückansicht.

Figur 1 zeigt den prinzipiellen Aufbau einer Tintendruckeinrichtung 1. Diese weist im wesentlichen ein auf einem Druckerwagen 7 angeordnetes Tintendruckwerk 8 auf, das parallel zu einem Druckgegenlager in Form einer Schreibwalze 9 bewegt werden kann. Die Schreibwalze 9, die von einer Antriebseinrichtung 90 angetrieben wird, transportiert einen, sich über einen Druckbereich DB erstreckenden, blattförmigen Aufzeichnungsträger in eine von dem Tintendruckwerk 8 und der Schreibwalze 9 gebildete Druckzone DZ. Das Tintendruckwerk 8 weist im vorliegenden Fall, wenn die Tintendruckeinrichtung 1 als Vierfarbendrucker ausgebildet ist, vier nebeneinander angeordnete Tintendruckköpfe 80 auf. Als Schreibflüssigkeiten werden Tinten der Farben Gelb, Magenta, Cyan und Schwarz verwendet, die den vier verschiedenen Tintendruckköpfen 80 beliebig zugeordnet werden können. Es empfiehlt sich aber aus Gründen, die mit der Reinigung der Tintendruckköpfe 80 zusammenhängen, die Farben in der genannten Reihenfolge den Tintendruckköpfen 80 von rechts nach links zuzuordnen.

Der Druckerwagen 7 wird auf zwei parallel verlaufenden Führungsstangen 70 in an sich bekannter Weise (z. B. DE-GM 89 06 727) hin- und herbewegt.

Dabei ist sowohl ein mono-direktionaler Druckbetrieb als auch ein bi-direktionaler Druckbetrieb möglich.

Beidseits des Druckbereichs DB ergeben sich sogenannte Überschingbereiche UEB. Ihre Mindestlänge ist im wesentlichen durch die physikalisch erforderlichen Beschleunigungs- und Bremsstrecken unter Berücksichtigung mechanischer Toleranzen bestimmt. Bei dem in Figur 1 beschriebenen Ausführungsbeispiel ist der Überschwingbereich UEB etwa 40 mm lang.

Im Druckbetrieb können durch Papierstaub Verschmutzungen an den Tintendruckköpfen 80 auftreten; deshalb müssen die Tintendruckköpfe 80 von Zeit zu Zeit gereinigt werden. Die Tintendruckköpfe 80 werden dabei gespült, indem Tinte über die Düsenaustrittsöffnungen aus den Tintendruckköpfen 80 abgesaubt wird. Durch das Spülen der Tintendruckköpfe 80 wird auch gleichzeitig verhindert, daß Tinte an Düsenaustrittsöffnungen von Tintendruckköpfen 80, die im Schreibbetrieb nicht benutzt worden sind, eintrocknet. Hierfür ist in der Tintendruckeinrichtung 1 eine Reinigungs- und Dichtstation 6 vorgesehen. Die Reinigungs- und Dichtstation 6 ist im Beispiel im linken Überschwingbereich UEB angeordnet.

Der Aufbau sowie die Funktion der RD-Station 6 ist in der W0 91/10570 (am 25.07.91 veröffentlicht) beschrieben, die die Priorität der EP-Anmeldung 90 100 373.1 beansprucht und insofern als Teil der Offenbarung der vorliegenden Anmeldung angesehen wird. Wesentliche Bestandteile dabei sind eine Saug- und Abdeckkappe, im folgenden als SA-Kappe bezeichnet, eine Faltenbalgpumpe und eine Weichenkupplung mit einer Nockenscheibe 20.

Die Pumpwirkung der Faltenbalgpumpe wird dazu benutzt, um beispielsweise die Tinte aus den Düsenaustrittsöffnungen der Tintendruckköpfe 80 abzupumpen. Sie ist dazu sowohl über einen Absaugkanal als auch über einen Luftschlauch mit der SA-Kappe verbunden. Mit der RD-Station 6 ist es aber auch möglich, andere Flüssigkeiten aus diversen Spritzeinrichtungen abzusaugen und zu entsorgen.

Für das Abpumpen der Tinte aus den Tintendruckköpfen 80 der Tintendruckeinrichtung 1 sind in der SA-Kappe 4 vier gleich große, identisch ausgeformte Ausnehmungen (Absaugöffnungen, Hohlräume) angeordnet. Diese sind einerseits über den Absaugkanal mit einem Entsorgungsbehälter verbunden, andererseits stehen sie über den Luftschlauch mit der Umgebungsluft in Verbindung.

Die Anzahl der Ausnehmungen in der SA-Kappe 4 der RD-Station 6 richtet sich nach der Zahl der verwendeten Tintendruckköpfe. Wenn, wie im vorliegenden Fall, mit der Tintendruckeinrichtung 1 beispielsweise ein Vierfarben-Druckbild hergestellt werden soll, muß auch die Service-Behandlung der Tintendruckeinrichtung 1 für die Entsorgung der erforderlichen vier Tintendruckköpfe ausgelegt sein. Um ein Mischen der Schreibflüssigkeiten während des Absaugens aus den Düsenaustrittsöffnungen der Tintendruckköpfe zu vermeiden, ist die Anzahl der Ausnehmungen bzw. Absaugöffnungen identisch mit der Anzahl der verwendeten, den Tintendruckköpfen zugeordneten farbigen Schreibflüssigkeiten.

Auf der dem Tintendruckwerk 8 zugewandten Seite der SA-Kappe ist in den Absaugöffnungen jeweils ein wannenförmiger Gummieinsatz in Form einer elastischen Kappe mit einer flüssigkeitsabsorbierenden Einlage angeordnet. Nach dem Andocken legen sich die elastischen Kappen über die Düsenaustrittsöffnungen und dichten die Düsenaustrittsöffnungen der Tintendruckköpfe 80 hermetisch ab.

Eine RD-Station mit diesen Eigenschaften ermöglicht es somit, daß im Schreibbetrieb die RD-Station die Überschwingstrecke des Druckerwagerns nicht versperrt, daß im Servicebetrieb die RD-Station positionsgenau an das Tintendruckwerk angedockt und Tinte aus den Düsenaustrittsöffnungen abgesaugt wird und daß im Ruhezustand beim Transport und bei der Lagerung die RD-Station angedockt wird und damit die Düsenaustrittsöffnungen sicher verschließt.

Figur 2 zeigt in einer Draufsicht den detaillierten Aufbau einer SA-Kappe 4 mit vier Absaugöffnungen (Hohlräumen) 40 für das getrennte Absaugen der Tinte aus den Düsenaustrittsöffnungen der Tintendruckköpfe 80. Um sowohl die Ausformung der Absaugöffnungen (Hohlräume) 40 als auch den Aufbau des Gummieinsatzes 41 in der Figur 2 darzustellen, ist in zwei der Absaugöffnungen 40 der Gummieinsatz 41 eingesetzt und darüber hinaus einer der Gummieinsätze 41 in Längsrichtung aufgeschnitten.

Die SA-Kappe 4 weist ein rechteckförmiges, beispielsweise in den Ecken abgerundetes Trägerteil 46 auf, in das die Ausnehmung 40 der Absaugöffnungen sowohl in der Länge als auch in der Breite gleichmäßig verteilt eingelassen sind. Jede der Absaugausnehmungen 40 enthält einen Druckausgleichkanal 403, 463 für den Druckausgleich und einen Absaugkanal 461, 401 zum Ableiten der abgesaugten Tinte sowie eine mittig angeordnete Öffnung 462 zur Befestigung des wannenförmigen Gummieinsatzes 41. Zur Aufnahme des wannenförmigen Gummieinsatzes 41 weist die Ausnehmung 40 eine vorzugsweise ovale erste Kammer 400 auf. In dieser ovalen Kammer 400 kann der wannenförmige Gummieinsatz 41 eingesetzt und an der Öffnung 462 befestigt werden. Der Druckausgleichskanal besteht aus der Verbindungsöffnung 463 mit zugehöriger Kammer 402, der Absaugkanal aus der Verbindungsöffnung 461 mit zugehöriger zweiter Kammer 401.

Die erste Kammer 400 kann aber auch rechteckig mit leicht abgerundeten Ecken ausgebildet sein. Hierbei muß allerdings gewährleistet sein, daß der Gummieinsatz 41 weiterhin formschlüssig in der ersten Kammer 400 angeordnet werden kann.

Der Gummieinsatz 41 mit einer Dichtungslippe 410 und einer Einlage 42 hat die Aufgabe, beim Andocken der SA-Kappe 4 an das Tintendruckwerk 8 die Düsenaustrittsöffnungen der Tintendruckköpfe 80 so abzudichten, daß beim Absaugen der Tinte diese nicht an der Andockstelle zwischen der Dichtungslippe 410 und der Düsenaustrittsfläche des Tintendruckwerkes 8 entweichen kann. Der Gummieinsatz 41 weist einerseits (für das Absaugen der Tinte) eine gewisse Elastizität und andererseits (für das Andocken der SA-Kappe 4) eine gewisse Steifigkeit auf. Das kann dadurch erreicht werden, daß der wannenförmige Gummieinsatz 41 einen die Wannenform bildenden Wannenboden 412 mit einem als Hohlprofil mit Querrippen 413 ausgebildeten Steg 414 aufweist, so daß eine lamellenartige Struktur entsteht. Da die Querrippen 413 als kleine Erhebungen in den wannenförmigen Gummieinsatz 41 hineinragen, wird erreicht, daß die Einlage 42 nicht unmittelbar auf den Wannenboden 412 aufliegt. In den Wannenboden 412 sind weiterhin zwei in einem Abstand y voneinander entfernte Durchtrittsöffnungen 415, 416 eingelassen. Der Abstand y entspricht dabei vorzugsweise 2/3 der Gesamtlänge der Längsachse des Wannenbodens 412. Die erste Durchtrittsöffnung 415 mündet dabei in den Druckausgleichskanal 403, der mit dem Belüftungsstutzen 43 verbunden ist. Die zweite Durchtrittsöffnung 416 mündet in den Absaugkanal 401, der mit dem Absaugstutzen 45 verbunden ist.

Figur 3 zeigt einen Querschnitt durch die SA-Kappe 4 gemäß Figur 2 entlang einer Schnittlinie IV ... IV. Das Trägerteil 46 der SA-Kappe 4 ist rückseitig mit einer Abdeckplatte 47 abgedeckt, durch die die Kammern 401, 402, 403 verschlossen werden. Die Abdeckplatte 47 weist eine Ausnehmung 470 auf, die mit einem ovalen Sieb 48 bedeckt ist. Die Abdeckplatte 47 kann fest oder lösbar mit dem Trägerteil 46 verbunden sein. Dabei muß nur gewährleistet sein, daß keine Tinte aus der SA-Kappe 4 entweichen kann. Die Ausnehmung 470 bildet mit den Kammern 401 der Absaugkanäle der Ausnehmungen 40 und dem Sieb 48 einen gemeinsamen Entnahmekanal, der als Ausgang den Absaugstutzen 45 aufweist.

Die so von der SA-Kappe 4 über die in den Hohlräumen 40 angeordneten Gummieinsätze 41 in die Ausnehmung 470 gelangten verschiedenfarbigen Schreibflüssigkeiten werden über das Sieb 48 und einem in dem Trägerteil 46 angeordneten Auffangbecken 49 durch einen in das Auffangbecken 49 einmündenden Abfluß 450 des Absaugstutzens 45 in den Entsorgungsbehälter abgesaugt. Das Auffangbecken 49 ist vorzugsweise in der Mitte des Trägerteiles 46 zwischen zwei benachbarten Kammern 401 der Absaugkanäle der Ausnehmungen 40 angeordnet. Durch einen am Sieb (Filter) 48 anliegenden trichterförmigen Stutzen wird beim Absaugen der Tinte über die Absaugkanäle und die Ausnehmung 470 ein Eindringen von Tinte bzw. Tintengemisch in benachbarte Absaugkanäle bzw. deren Ausnehmungen 40 verhindert.

Figur 4 zeigt eine Rückansicht des mit der Abdeckplatte 47 unverschweißten Trägerteiles 46. Das Auffangbecken 49 ist danach wie die Kammern 401, die ovale Aussparung 464 für das Sieb 48 Bestandteil des mit dem Absaugstutzen 45 verbundenen Kanalsystems. Um die Luft von einem Belüftungsventil über den Luftschlauch 53 und einer Luftkanüle 430 des Belüftungsstutzens 43 gleichmäßig auf die Druckausgleichkanäle 403 der SA-Kappe 4 verteilen zu können, sind diese über eine in das Trägerteil 46 eingelassene, zwischen den Druckausgleichskanälen 403 stufig angeordnete Stichkanäle 465 zu einem Druckausgleichs-Kanalsystem miteinander verbunden. Wie bei dem Kanalsystem für den Absaugstutzen 45, so wird auch das Kanalsystem des Belüftungs- stutzens 43 durch das Verschweißen der Abdeckplatte 47 mit dem Trägerteil 46 geschlossen. Die Aufgabe der zwischen den Druckausgleichskanälen stufig voneinander abgesetzten Stichkanälen 465 wird im Zusammenhang mit der nachfolgenden Funktionsbeschreibung der SA-Kappe 4 erläutert.

Für das Reinigen der Düsenaustrittsöffnungen der Tintendruckköpfe 80, beispielsweise Füllen und Spülen der Tintendruckköpfe 80, wird die SA-Kappe 4 bei geöffneten Belüftungsventil an das Tintendruckwerk 8 gedruckt. Die Steuerung des Belüftungsventils wird dabei wieder von der Steuereinrichtung in der Tintendruckeinrichtung 1 vorgenommen.

Danach wird das Belüftungsventil geschlossen und ein Pumpvorgang eingeleitet. Hierbei wird die Tinte mit Hilfe eines durch das Schließen des Belüftungsventils entstehenden Unterdruckes aus den Düsenaustrittsöffnungen der Tintendruckköpfe 80 abgesaugt. Die aus den Düsenaustrittsöffnungen austretende Tinte wird zunächst von der Einlage 42 aufgenommen. Ist die flüssigkeitsabsorbierende Einlage 42 mit der Tinte gesättigt, so gelangt die übrige Tinte über die zweite Durchtrittsöffnung 416 des Gummieinsatzes 41, den Absaugkanal 401 und das Sieb 48 in das Auffangbecken 49 und fließt dann über den Abfluß 450 des Absaugstutzens 45 in einen Entsorgungsbehälter.

Durch das Absaugen der Tinte aus den Tintendruckköpfen 80 steigt diese während des Saugvorganges bei der für die Entsorgung der vier Tintenfarben (Schwarz, Cyan, Magenta, Gelb) ausgelegten SA-Kappe 4 in den dafür vorgesehenen Absaugöffnungen 40 hoch. Aufgrund von unterschiedlichen Tintenkanalquerschnitten der Tintendruckköpfe 80 (so ist z. B. der Tintenkanalquerschnitt für die schwarze Tinte größer als der Tintenkanalquerschnitt für blaue, rote und gelbe Tinte) steigt die Tinte in den Absaugöffnungen 40 unterschiedlich hoch. Dabei kann für ein vorgegebenes Saugintervall insbesondere die schwarze Tinte in der entsprechenden Absaugöffnung 40
bis in den Druckausgleichskanal 403 und über den Belüftungsstutzen 43 in den Luftschlauch 53 der RD-Station 6 gelangen.

Sind die Tintendruckköpfe 80 ausreichend gespült und anschließend gefüllt worden, so muß die überschüssige, in den Hohlräumen 40 verbliebene Tinte noch abgesaugt werden. Dies ist deshalb erforderlich, weil ansonsten beim erneuten Anlegen der SA-Kappe 4 an das Tintendruckwerk 8 die in den Hohlräumen 40 bzw. Kappen 41 zurückgebliebene und möglicherweise eingetrocknete Tinte sich wieder an der Düsenaustrittsfläche des Tintendruckwerkes absetzt und diese verstopft. Damit für den Fall, daß sich trotzdem noch Tinte an der Düsenaustrittsfläche des Tintendruckwerkes 8 absetzt, keine Druckbildstörungen auftreten können, wird zusätzlich zum Absaugen der überschüssigen Tinte aus den Hohlräumen 40 der SA-Kappe 4 die Düsenaustrittsfläche des Tintendruckwerkes 8 nach jedem Spül- und Füllvorgang beim Herausfahren des Druckerwagens 7 aus dem Service- und Ruhebereich nach Figur 1 regelmäßig abgewischt.

Das Absaugen der überschüssigen Tinte aus den Absaugöffnungen bzw. Hohlräumen 40 der SA-Kappe 4 beginnt damit, daß das Belüftungsventil während des Pumpvorganges wieder geöffnet wird. Die dadurch angesaugte Luft drückt die Tinte aus dem Gummieinsatz 41 und den Ausnehmungen 40. Befindet sich nun schwarze Tinte in dem Druckausgleichskanal 403, so muß dafür gesorgt werden, daß die schwarze Tinte beispielsweise nicht mit der gelben Tinte in der SA-Kappe 4 in Berührung kommt und dadurch beim Verschmutzen der Düsenaustrittsfläche des Tintendruckkopfes 80 für die gelbe Farbe Druckbildstörungen auftreten. Dies wird durch die zwischen den Druckausgleichskanälen 403 stufig abgesetzten Stichkanäle 465 erreicht, durch die der Strömungspfad der schwarzen Tinte während des schlagartien Belüftungsvorganges umgelenkt und dadurch ein Verunreinigen beispielsweise der gelben Tinte am anderen Ende der SA-Kappe 4 vermieden wird. Um den Schutz der gelben Tinte vor Verunreinigungen insbesondere durch die schwarze Tinte noch zu verbessern, ist es vorteilhaft, den Belüftungsstutzen 43 in unmittelbarer Nähe der Absaugöffnung 40 für die gelbe Tinte anzubringen.

Damit darüber hinaus die überschüssige, in den Absaugöffnungen 40 befindliche Tinte zwischen der flüssigkeitsabsorbierenden Einlage 42 und dem Gummieinsatz 41 besser durch die zweite DurchtrittsÖffnung 416 abfließen kann, sind die in den Gummieinsatz 41 hineinragenden Querrippen 413 auf dem Wannenboden 412 angeordnet. Um darüber hinaus zu verhindern, daß nach Entleeren einer einzelnen Kappe 41 die durchströmende Luft ein weiteres Entleeren der benachbarten anderen Kappen unmöglicht macht, ist das Sieb 48 kapillar aufgebaut. Der Sperrdruck an dem Sieb 48 kann durch Dimensionierung des Abflusses 450 des Absaugstutzens 45 beeinflußt werden, indem dieser als Drossel wirkt.

## Patentansprüche

1. Saug- und Abdeckeinrichtung zum Absaugen von Tinte aus Tintendruckköpfen einer Mehrfarben-Tintendruckeinrichtung mit folgenden Merkmalen:
a) entsprechend der Anzahl der Tintendruckköpfe (80) vorgesehene Absaugöffnungen (40), in denen eine an die Tintendruckköpfe (80) anlegbare, elastisch ausgebildete Kappe (41) angeordnet ist,
b) den Absaugöffnungen (40) zugeordnete Absaugkanäle (401), die über einen gemeinsamen Entnahmekanal (49, 470) mit einer Absaugeinrichtung verbunden sind,
**gekennzeichnet durch**
c) den Absaugöffnungen (40) zugeordnete Druckausgleichskanäle (403), die über zwischen den Druckausgleichskanälen stufig abgesetzte Stichkanäle (465) mit einer Druckausgleichseinrichtung (43, 55) verbunden sind.

2. Saug- und Abdeckeinrichtung nach Anspruch 1, **dadurch** **gekennzeichnet**, daß die Stichkanäle (465) im maximalen Stufenabstand voneinander angeordnet sind.

## Claims

1. Aspiration and cover device (4) for aspirating ink from ink-jet printing heads of a multi-colour ink-jet printing device with the following characteristics:
(a) in accordance with the number of aspiration apertures (40), in which an elastically developed cap (41) which can be set on the ink-jet printing heads (80) is disposed, provided for the ink-jet printing heads (40),
(b) the aspiration channels (401) associated with the aspiration apertures (40) are connected with an aspiration device by means of a common removal channel (49, 470),
**wherein**
(c) the pressure balancing channels (403) associated with the aspiration apertures (40), which are connected with a pressure balancing device (43, 55) by means of cross-channels (465) placed at intervals between the pressure balancing channels.

2. Aspiration and cover device in accordance with claim 4 **wherein** the cross-channels (465) are disposed at the maximum distance of separation from each other.

## Revendications

1. Dispositif d'aspiration et de recouvrement pour aspirer de l'encre à partir de têtes d'impression à encre d'un dispositif d'impression à encre polychrome, ayant les caractéristiques suivantes :
a) des ouvertures d'aspiration (40) prévues de façon correspondant au nombre des têtes d'impression à encre (80), ouvertures dans lesquelles est agencé un capuchon élastique (41) pouvant être disposé contre les têtes d'impression à encre (80),
b) des canaux d'aspiration (401) associés aux ouvertures d'aspiration (40), qui sont reliés, par l'intermédiaire d'un canal d'évacuation commun (49,470), à un dispositif d'aspiration,
caractérisé par :
c) des canaux de compensation de pression (403) associés aux ouvertures d'aspiration (40), canaux qui sont reliés à un dispositif de compensation de pression (43,55) par l'intermédiaire de canaux latéraux (465) décalés de façon étagée entre les canaux de compensation de pression.

2. Dispositif d'aspiration et de recouvrement selon la revendication 1,
caractérisé en ce que les canaux latéraux (465) sont agencés en étant écartés au maximum les uns des autres.
